# DEMANDE DE BREVET EUROPEEN

(11) **EP 1 967 085 A1**
(43) Date de publication de la demande: **10.09.2008**
(21) Numéro de dépôt: 08356037.5
(22) Date de dépôt: 07.03.2008
(51) Int. Cl.: A41D 19/00, A63B 71/14

(54) **Dispositif de protection pour la main**

(30) Priorité: 09.03.2007 FR 0701732
(71) Demandeur: Medical X'Trem, 74350 Cuvat (FR)
(72) Inventeur: Estrade, David, 63690 Veyre Monton (FR)
(74) Mandataire: Delorme, Nicolas

(57) **Abrégé**

Le dispositif de protection (1) comprend :
une feuille de protection (2) présentant une forme générale rectangulaire, dans laquelle sont pratiquées quatre ouvertures circulaires (4) disposées de manière alignée au niveau de son axe transversal médian qui relie le milieu de chacune des longueurs, les quatre ouvertures (4) séparant la feuille de protection en une première partie dite partie palmaire (2a) et une seconde partie dite partie dorsale (2b) ; ladite feuille de protection (2) étant enduite sur l'une de ses faces d'un adhésif hypoallergénique ; et
un film pelable (3) dont les dimensions longitudinale et transversale sont égales à celles de la feuille de protection (2) superposé sur la face de la feuille de protection enduite de l'adhésif hypoallergénique.

## Description

La présente invention concerne un dispositif de protection destiné à protéger la main et plus spécialement la face palmaire de la main.

La pratique de certaines activités humaines professionnelles - métiers impliquant la tenue d'outils - ou de loisir - pratique de la moto tout terrain, du quad, du vélo tout terrain, de l'escalade ou d'activités nautiques (voile) - sollicite les mains et conduit dans de nombreux cas, à l'apparition de phlyctènes ou ampoules au niveau de la paume. Le phlyctène est une lésion cutanée causée par un frottement qui se traduit par un soulèvement bulleux de l'épiderme rempli de liquide clair. Lorsque le soulèvement de l'épiderme se détache, il laisse la chair à vif, ce qui peut être douloureux et entraîner l'arrêt de l'activité en question.

Le port de gants ne prévient généralement pas ou insuffisamment la formation de phlyctènes au niveau de la paume.

Il apparaît donc que le problème de la protection de la main au cours d'activités qui la sollicitent n'est pas traité de manière satisfaisante.

Un but de l'invention est d'améliorer la protection de la main chez une personne qui pratique une activité au cours de laquelle la main est fortement sollicitée.

Un autre but de l'invention est d'améliorer la protection de la main sans pour autant complexifier la mise en oeuvre de la protection.

L'invention a essentiellement pour objet un dispositif de protection pouvant être mis en place sur une main, comprenant une feuille de protection présentant une forme générale rectangulaire, pouvant être constituée d'un matériau élastique ou non élastique ; dans cette feuille de protection, sont pratiquées quatre ouvertures circulaires disposées de manière alignée au niveau de son axe transversal médian qui relie le milieu de chacune des longueurs ; les quatre ouvertures circulaires séparent la feuille de protection en une première partie dite partie palmaire et une seconde partie dite partie dorsale ; ladite feuille de protection est enduite sur l'une de ses faces d'un adhésif hypoallergénique ; le dispositif de protection comprend également un film pelable dont les dimensions longitudinale et transversale sont égales à celles de la feuille de protection, qui est superposé sur la face de la feuille de protection enduite de l'adhésif hypoallergénique.

L'invention fournit ainsi un dispositif de protection dont les parties palmaire et dorsale viennent se placer respectivement sur la paume et sur le dos de la main d'un utilisateur, après que celui-ci a introduit ses quatre doigts dans les ouvertues circulaires.

Le dispositif selon l'invention est ainsi simple à mettre en oeuvre et fournit une protection efficace contre les frottements subis par la main.

Il peut être prévu que la feuille de protection comprenne deux échancrures concaves pratiquées au niveau du milieu de chacune des longueurs de la feuille, les échancrures étant alignées avec les quatre ouvertures circulaires. Cette disposition facilite le mouvement de serrage du poing et fait que le port du dispositif de protection est très bien toléré.

Dans une forme d'exécution possible de l'invention, la feuille de protection est prolongée à l'une des ses extrémités par deux pattes.

Selon une possibilité, ces deux pattes s'étendent transversalement, un prolongement du film de protection étant superposé sur chacun d'elles. La présence de ces deux pattes permet de retenir le dispositif lorsqu'il est en place sur la main de l'utilisateur. Les deux parties viennent entourer le poignet de l'utilisateur et assurent une retenue supplémentaire.

Selon une autre possibilité, la partie palmaire présente une découpe en arc de cercle qui délimite deux pattes.

Par ailleurs, il est envisagé que le dispositif de protection intègre une bande amovible positionnée entre les deux pattes dans la découpe en arc de cercle. La présence de cette bande supplémentaire s'avère particulièrement utile pour protéger de façon supplémentaire une phalange d'un doigt.

De préférence, le dispositif de protection est symétrique par rapport à son axe médian transversal et par rapport à son axe médian longitudinal, ce qui fait que le dispositif peut indifféremment être mis en place sur une main droite ou sur une main gauche.

Il peut être envisagé que la première partie dite palmaire de la feuille de protection présente une découpe sensiblement parallèle aux quatre ouvertures, de façon à améliorer l'ergonomie du dispositif de protection. La découpe vient en effet en regard du pli palmaire et prévient la formation de plis de la feuille de protection.

Pour augmenter la protection, la première partie dite palmaire peut présenter une surépaisseur sensiblement parallèle aux quatre ouvertures. Cette surépaisseur peut être un gel ou une matière textile.

Pour sa bonne compréhension, l'invention est décrite en référence au dessin schématique ci annexé représentant, à titre d'exemples non limitatifs, plusieurs formes de réalisation du dispositif de protection selon cette invention.
Figure 1 est une vue de dessus du dispositif de protection selon l'invention dans une première forme de réalisation,
Figure 2 montre le dispositif de la figure 1 préalablement à sa mise en oeuvre,
Figures 3 et 4 montrent une seconde forme de réalisation du dispositif mis en place sur une main, respectivement en vue palmaire et en vue dorsale,
Figure 5 est une vue de dessus du dispositif selon l'invention dans une autre forme de réalisation.

En se reportant tout d'abord à la figure 1, il apparaît que le dispositif de protection 1 présente une forme générale rectangulaire dont la largeur peut être, par exemple, de l'ordre de 100 millimètres et la longueur peut être, par exemple, de l'ordre de 235 millimètres. Ces valeurs sont bien entendu purement indicatives et sont données à titre d'exemple.

Le dispositif de protection 1 est constitué essentiellement de deux éléments, à savoir une feuille de protection 2 et un film pelable 3.

La feuille de protection 2, de forme rectangulaire, est taillée dans un matériau élastique ou non élastique résistant au frottement. Ce matériau peut être un textile tissé ou non tissé ou peut être lui-même un complexe de différents textiles naturels ou synthétiques et/ou de films synthétiques. Cette feuille de protection 2 est enduite d'un adhésif hypo allergénique pouvant venir en contact de l'épiderme d'un utilisateur, tout en assurant l'adhésion de la feuille de protection sans effet secondaire indésirable.

Comme on peut le voir sur la figure 1 et sur la figure 2, il est prévu que la feuille de protection 2 soit pourvue de quatre ouvertures circulaires 4. Ces ouvertures circulaires 4 sont alignées et sont disposées au niveau de l'axe transversal médian de la feuille de protection 2, c'est-à-dire l'axe qui relie le milieu de chacune des longueurs de ladite feuille. Ces quatre ouvertures circulaires 4 séparent la feuille de protection en deux parties, à savoir une première partie dite partie palmaire 2a et une seconde partie dite partie dorsale 2b.

On remarque également que, alignée avec les quatre ouvertures circulaires 4, la feuille de protection 2 présente deux échancrures 5 qui sont elles aussi disposées sur l'axe transversal médian.

Comme on peut le voir sur les figures 1 et 2, la feuille de protection présente deux axes de symétrie, à savoir un axe de symétrie transversal médian et un axe de symétrie longitudinal médian.

On note également que chacun des quatre coins de la feuille de protection 2, présente une découpe arrondie.

La face de la feuille de protection 2 qui est enduite de l'adhésif voit se superposer à elle-même le film pelable 3 dont le coefficient d'adhésion est faible, de façon à pouvoir être retiré de la feuille de protection 2.

La mise en place du dispositif de protection sur une main d'un utilisateur se fait de la manière suivante.

L'utilisateur, tout d'abord, décolle le film pelable sur la première partie de la feuille de protection, à savoir la partie palmaire 2a ; l'opération de décollage du film de protection se fait légèrement en avant des quatre ouvertures circulaires 4, de façon à ce que l'utilisateur puisse engager ses quatre doigts dans les quatre ouvertures circulaires 4.

A l'aide de sa seconde main, l'utilisateur peut faire plaquer la partie palmaire 2a de la feuille de protection 2 sur la paume de sa main, de manière à stabiliser la feuille de protection par rapport à celle-ci.

Dans un deuxième temps, l'utilisateur décolle la totalité du film pelable 3 et rabat ensuite la partie dorsale 2b de la feuille de protection 2 sur le dos de sa main.

Les figures 3 et 4 montrent le dispositif de protection en place sur la main d'un utilisateur.

La figure 3 montre, notamment, le fait que toute la paume de la main de l'utilisateur est protégée.

Les figures 3 et 4 font apparaître une variante de réalisation du dispositif de protection dans lequel il est prévu que celui-ci soit doté à l'extrémité de sa partie palmaire 2a de deux pattes 7 et 8 qui s'étendent transversalement par rapport à la feuille de protection. Ces deux pattes 7 et 8, qui sont également recouvertes par un film pelable et qui constituent des prolongements de la feuille de protection 2, permettent après retrait du film pelable 3 qui protège leur face adhésive d'assurer un maintien supplémentaire du dispositif sur la main de l'utilisateur. On voit sur la figure 4 qui illustre la face dorsale d'une main de l'utilisateur équipé du dispositif, les deux pattes 7 et 8 qui se chevauchent et qui viennent se superposer sur la partie dorsale 2b du dispositif.

Il est précisé que le dispositif peut être utilisé en combinaison avec des gants de protection et que ces deux pattes 7 et 8 permettent d'assurer un maintien supplémentaire qui évite que le dispositif de protection ne soit arraché de la main de l'utilisateur lorsque celui-ci retire ses gants.

La figure 5 fait apparaître une forme de réalisation du dispositif dans laquelle la partie palmaire 2b de ce dernier présente une découpe 10 sensiblement en arc de cercle qui délimite deux pates 7 et 8. Lors de la mise en place du dispositif sur la main de l'utilisateur, les deux languettes viennent se positionner autour du poignet de l'utilisateur et sont ensuite recouverts par la partie dorsale 2a.

On note également la présence d'une bande 9 de feuille de protection qui est positionnée entre les deux languettes 7 et 8. La bande 9 peut être utilisée, par exemple, pour recouvrir la première phalange du pouce qui peut être particulièrement sollicitée.

On peut également envisager d'assurer le maintien du dispositif de protection sur la main de l'utilisateur par une bande réalisée dans le même matériau que la feuille de protection et protéger par un même film pelable que l'utilisateur viendrait rapporter au niveau de son poignet en faisant le tour de celui-ci.

On voit ainsi que l'invention fournit un dispositif de protection ambidextre, extrêmement facile à poser, qui permet d'assurer une protection extrêmement efficace contre la formation de phlyctènes lors d'activité manuelle professionnelle ou de loisir.

Bien entendu, l'invention n'est pas limitée aux deux formes de réalisation décrites ci-dessus à titre d'exemples non limitatifs, mais elle en embrasse au contraire toutes les formes de réalisation.

Il peut être notamment envisagé de prévoir que la feuille de protection soit dotée d'une surépaisseur assurant une protection supplémentaire de la paume de l'utilisateur. Cette surépaisseur pourrait être sous forme de gel, par exemple, ou sous forme d'éléments textiles rapportés sur la feuille de protection.

Il peut également être envisagé de prévoir une découpe au niveau de la partie palmaire de la feuille de protection, de façon à éviter la formation de plis au niveau du pli palmaire de la main.

## Revendications

1. Dispositif de protection (1) pouvant être mis en place sur une main, **caractérisé en ce qu'**il comprend
une feuille de protection (2) présentant une forme générale rectangulaire, dans laquelle sont pratiquées quatre ouvertures circulaires (4) disposées de manière alignée au niveau de son axe transversal médian qui relie le milieu de chacune des longueurs, les quatre ouvertures (4) séparant la feuille de protection en une première partie dite partie palmaire (2a) et une seconde partie dite partie dorsale (2b) ; ladite feuille de protection (2) étant enduite sur l'une de ses faces d'un adhésif hypoallergénique ; et
un film pelable (3) dont les dimensions longitudinale et transversale sont égales à celles de la feuille de protection (2) superposé sur la face de la feuille de protection enduite de l'adhésif hypoallergénique.

2. Dispositif de protection selon la revendication 1, **caractérisé en ce que** la feuille de protection (2) comprend deux échancrures (5) concaves pratiquées au niveau du milieu de chacune des longueurs de la feuille de protection, les échancrures (5) étant alignées avec les quatre ouvertures circulaires (4).

3. Dispositif de protection selon la revendication 1 ou la revendication 2, **caractérisé en ce que** la feuille de protection (2) est prolongée à l'une des ses extrémités par deux pattes (7, 8).

4. Dispositif de protection selon la revendication 3, **caractérisé en ce que** les deux pattes (7, 8) s'étendent transversalement sur chacune desquelles un prolongement du film pelable (3) est superposé.

5. Dispositif de protection selon la revendication 3, **caractérisé en ce que** la partie palmaire (2a) présente une découpe en arc de cercle (10) qui délimite deux pattes (7, 8).

6. Dispositif de protection selon la revendication 5, **caractérisé en ce qu'**il présente une bande (9) amovible de protection positionnée entre les deux pattes (7, 8).

7. Dispositif de protection selon l'une des revendications 1 à 2, **caractérisé en ce qu'**il est symétrique par rapport à son axe médian transversal et par rapport à son axe médian longitudinal.

8. Dispositif de protection selon l'une des revendications 1 à 7, **caractérisé en ce que** la première partie dite partie palmaire (2a) de la feuille de protection (2) présente une découpe sensiblement parallèle aux quatre ouvertures.

9. Dispositif de protection selon l'une des revendications 1 à 8, **caractérisé en ce que** la première partie dite partie palmaire (2a) de la feuille de protection (2) présente une surépaisseur sensiblement parallèle aux quatre ouvertures.
